# EUROPÄISCHE PATENTSCHRIFT

(11) **EP 2 189 314 B1**
(45) Veröffentlichungstag und Bekanntmachung des Hinweises auf die Patenterteilung: **13.05.2015**
(21) Anmeldenummer: 09004436.3
(22) Anmeldetag: 27.03.2009
(51) Int. Cl.: B60J 1/20, E04H 15/00, E06B 9/24

(54) **Vorrichtung mit zumindest einem spannbaren Flächenelement**
Device with at least one tensionable area element
Dispositif doté d'au moins un élément de surface étirable

(30) Priorität: 24.11.2008 DE 202008015584 U; 22.01.2009 DE 202009000845 U
(43) Veröffentlichungstag der Anmeldung: 26.05.2010
(73) Patentinhaber: Kaltenbach, Günter, 78269 Volkertshausen (DE)
(72) Erfinder: Kaltenbach, Günter, 78269 Volkertshausen (DE)
(74) Vertreter: Wagner, Kilian

(56) Entgegenhaltungen:
- WO-A1-2005/088026
- DE-A1- 3 123 839

## Beschreibung

Die Erfindung betrifft eine Vorrichtung mit zumindest einem an stabartigen Tragelementen angeordneten, zwischen diesen spannbaren Flächenelement aus begrenzt dehnbarem Werkstoff, insbesondere aus einer Membrane, nach dem Oberbegriff des Anspruchs 1.

Membrane dieser Art sind beispielsweise aus der Schrift zum DE 71 34 640 U bekannt; eine solche Membrane wird zwischen Stäben eines von einem Stellboden aufragenden Spanngerüstes festgelegt, die beispielsweise eine Kederschlaufe an der Membrankante durchsetzen. Diese Vorrichtung bildet ein jenen Stellboden überspannendes Dachelement.

Eine andere Art von Überdachung stellen Markisen dar, die beispielsweise einer Hauswand zugeordnet und an dieser auf eine Welle aufrollbar sind; das Flächenelement ist hier zwischen jener Welle sowie einem parallel dazu abstandsveränderlichen Profil aufgespannt. Wenn vorgespannte Flächenelemente kontinuierlich an einem Tragwerk befestigt werden, spricht man von einer linearen Befestigung.

Aus der WO 2005/088026 A1 ist eine ausfahrbare Beschattungseinrichtung bekannt. Die Vorrichtung ist so ausgebildet, dass sie in einem ausgefahrenen Zustand schräg verlauft, sodass eine Oberkante des Schattenspenders parallel zu einem Schrägdach verlaufen kann. Aus der DE 31 23 839 A1 ist ein ortsfest angeordneter Wind-und Sichtschutz für Terassen in der Art eines Fächers bekannt.

In Kenntnis dieser Gegebenheiten hat sich der Erfinder das Ziel gesetzt, eine Vorrichtung der eingangs erwähnten Art zu schaffen, mit der auf einfache Weise Flächen von Terrassen, Balkonen od.dgl. Bewegungsflächen unabhängig von einer firstwärtigen Markise -- vor seitlichen Beeinflussungen, vor allem vor Witterungseinflüssengeschützt werden können.

Zur Lösung dieser Aufgabe führt die Lehre des unabhängigen Anspruches; die Unteransprüche geben günstige Weiterbildungen an.

Erfindungsgemäß sind die stabartigen Tragelemente einends an zumindest einer fixierbar gestalteten Gelenkplatte relativ zueinander schwenkbar angebracht; jeweils zwei Tragelemente sind zueinander in einem Winkel einstellbar, dessen Winkelspitze der Gelenkplatte zugeordnet ist.

Dazu ist an einer der Seitenkanten der Gelenkplatte letztere mit einem Führungsschlitten verbunden sowie dieser auf eine Führungsschiene aufgesetzt und kann an dieser verschoben werden ; bevorzugt ist die Gelenkplatte im Bereich einer ihrer Seitenkanten als Fußkante mit dem Führungsschlitten verschweißt.

Als Gegenglied für die Gelenkplatten ist erfindungsgemäß eine Führungsschiene vorgesehen, die etwa horizontal einem Geländer eines Balkons, einer Terrasse od.dgl. zugeordnet ist. Dieses Geländer kann mittels zweier zueinander winkelig -- insbesondere rechtwinkelig -- verlaufender Führungsschienen bevorzugt einen Eckbereich enthalten.

Nach einem weiteren Merkmal der Erfindung ist der Querschnitt des Führungsschlittens rinnenartig gestaltet sowie dem Querschnitt der Führungsschiene angepasst; in Einbaustellung liegt er deren Firstfläche etwa auf. Dabei greifen seitliche Innenrippen des rinnenartigen Führungsschlittens in entsprechende seitliche Nuten der Führungsschiene führend ein.

Als günstig hat es sich erwiesen, den Führungsschlitten durch zumindest einen Klinkenknopf od.dgl. Fixierorgan an der Führungsschiene festlegbar zu gestalten, um besondere Konfigurationen zu ermöglichen.

In einer erfindungsgemäßen Ausgestaltung liegt an der Gelenkplatte etwa parallel zu deren vom Führungsschlitten aufragenden Seitenkanten ein Stabprofil als Tragelement fest; auch soll dem Stabprofil in radialem Abstand ein entsprechendes Stabprofil einer zweiten Gelenkplatte etwa parallel zugeordnet sein, so dass beidseits eines mittigen Spannbereiches diesen flankierende Bereiche abnehmender Höhe entstehen; zudem sollen an der Gelenkplatte zwei weitere Stabprofile als Tragelemente angelenkt und relativ zum festliegenden Stabprofil schwenkbar sein, wobei es günstig ist, wenn die Stabprofile etwa von gleicher freier Länge sind, mit der sie ihre Gelenkplatte überragen. Zudem sollen die als Hohlprofile gestalteten schwenkbaren Stabprofile jeweils durch eine sie durchsetzende Schraube mit der Gelenkplatte verbunden sein.

In einer besonderen Ausgestaltung weist die Vorrichtung als Balkonfächer beidseits eines beide festliegenden Stabprofile verbindenden Verbindungsstücks jeweils eine zwischen den Stabprofilen verlaufende Bespannungsseite auf.

Bei einer anderen Konfiguration bildet bei paralleler Stellung der schwenkbaren Stabprofile der einen Gelenkplatte der aufgespannte Teil des Balkonfächers am Ausgangspunkt der Führungsschiene von einer Geländewand einen das entsprechende Eck schützenden Wandfächer; die Wandfläche geht also mit einem sich zunehmend verjüngenden Schirm in das Geländer über.

Nach einem weiteren Merkmal der Erfindung sind die auf einer Führungsschiene angebrachten beiden Gelenkplatten einem Eckbereich eines Geländers zugeordnet, an dem eines der festliegenden Stabprofile aufragt; die beiden diesem zugeordneten angelenkten Stabprofile ragen als Bespannungsseite über das Geländer horizontal hinaus.

Schließlich ist es möglich, dass jede der beiden Gelenkplatten auf einer Seite eines Geländereckbereiches angeordnet ist und diese beiden Gelenkplatten durch das den Eckbereich querende Verbindungsstück diagonal verbunden sind; den rechtwinklig zueinander stehenden Geländerbereichen sitzt jeweils ein Seitenteil der Vorrichtung auf; im Geländereckbereich ist ein Gelenk angeordnet, das die Überführung der einen Gelenkplatte in den rechtwinkelig anschließenden Geländerteil ermöglicht.

Bei einer anderen erfindungsgemäßen Ausgestaltung ist der Balkonfächer durch Entfernen des Verbindungsstückes in zwei Fächerteile -- insbesondere in zwei Fächerhälftenunterteilt, die voneinander gesondert gegenüber der Führungsschiene bewegbar sind; ihre Position ist also variabel. Zudem soll das feste Stabprofil eines Fächerteils erfindungsgemäß einem vertikalen Drehprofil zugeordnet sein, zwischen dem sowie dem Stabprofil -- als seitlicher Schutz -- zumindest ein Flankentuch als Flächenstück angeordnet zu werden vermag. Letzteres ist auf das Dachprofil aufrollbar sowie von diesem gegen Federkräfte abrollbar angeordnet. Oberhalb der Firstkante des Flankentuches oder Flächenstückes kann eine Markise aufspannbar sein, wobei deren -- bei Markisen üblicheNeigung jener Firstkante des Flankentuches angepasst sein soll.

Insgesamt ergibt sich eine Konstruktion mit großer Variationsbreite beim Schutz von Balkon- und Terrassenräumen.

In Weiterbildung der Erfindung ist mit Vorteil vorgesehen, dass die auf einer Führungsschiene angebrachten beiden Gelenkplatten einem Eckbereich eines Geländers zugeordnet sind, an dem eines der festliegenden Stabprofile aufragt, wobei die beiden diesem zugeordneten angelenkten Stabprofile als Bespannungsseite über das Geländer hinausragen (vgl. insbesondere Fig. 7).

In Weiterbildung der Erfindung ist mit Vorteil vorgesehen, dass jede der beiden Gelenkplatten auf einer Seite eines Geländereckbereiches angeordnet ist und beide Gelenkplatten durch das den Eckbereich querende Verbindungsstück diagonal verbunden sind.

In Weiterbildung der Erfindung ist mit Vorteil vorgesehen, dass im Geländereckbereich ein Gelenk angeordnet ist.

In Weiterbildung der Erfindung ist mit Vorteil vorgesehen, dass der Balkonfächer durch Entfernen des Verbindungsstückes in zwei Fächerteile, insbesondere zwei Fächerhälften, unterteilt ist, die voneinander gesondert gegenüber der Führungsschiene bewegbar sind (vgl. insbesondere Fig. 12).

In Weiterbildung der Erfindung ist mit Vorteil vorgesehen, dass das feste Stabprofil eines Fächerteils einem vertikalen Drehprofil zugeordnet ist, zwischen dem sowie dem Stabprofil zumindest ein Flankentuch als Flächenstück angeordnet ist (vgl. insbesondere Fig. 14).

In Weiterbildung der Erfindung ist mit Vorteil vorgesehen, dass das Flankentuch auf das Dachprofil aufrollbar sowie von diesem gegen Federkräfte abrollbar angeordnet ist (vgl. insbesondere Fig. 15, 16).

In Weiterbildung der Erfindung ist mit Vorteil vorgesehen, dass oberhalb der Firstkante des Flankentuches eine Markise aufspannbar angeordnet ist.

In Weiterbildung der Erfindung ist mit Vorteil vorgesehen, dass der Verlauf der Firstkante des Flankentuches der Neigung der aufgespannten Markise angepasst ist.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: einen Abschnitt eines Balkons mit Geländer sowie einem aus einem Schirm gefertigten offenen Balkonfächer in Frontansicht;
- Fig. 2:: einen vergrößerten Ausschnitt aus Fig. 1;
- Fig. 3:: einen vergrößerten Schnitt durch ein Detail der Fig. 1 gemäß deren Linie III-III;
- Fig. 4:: eine Schrägsicht auf den Balkon mit dem nahezu in Geländermitte befindlichen Balkonfächer;
- Fig. 5:: eine andere Frontansicht des Balkons der Fig. 1 mit -- an einer Balkonseite angeordnetem -- geschlossenem Schirm;
- Fig. 6:: eine Sicht auf einen Seitenbereich des Balkons mit dem hier als Wandfächer eingesetzten Balkonfächer;
- Fig. 7:: einen teilweise über die Balkonbrüstung nach außen ragenden Balkonfächer in Frontansicht;
- Fig. 8:: eine Schrägsicht auf einen Balkon mit an einem seiner Geländereckbereiche angebrachtem Balkonfächer;
- Fig. 9:: die der Fig. 6 entsprechende Sicht auf einen Seitenbereich des Balkons mit dem Balkonfächer der Fig. 8;
- Fig. 10:: die Draufsicht auf einen Teil des Geländers sowie den Balkonfächer der Fig. 9;
- Fig. 11:: die Draufsicht auf ein Balkongeländer mit auf ihm verschiebbarem Balkonfächer;
- Fig. 12:: einen vergrößerten Ausschnitt aus Fig. 11;
- Fig. 13:: die Frontansicht zweier Seitenbereiche eines Balkons mit jeweils einem Teil der Balkonfächer;
- Fig. 14 bis Fig. 16:: drei Stationen einer auf dem Geländer verschobenen Fächerhälfte unterhalb einer sie überspannenden Markise.

Oberhalb des Frontgeländers 10 eines -- mit seiner Bodenplatte 11 angedeuteten -- Balkons 12 liegt in geringem Abstand a eine horizontale Führungsschiene 14 der Breite b von hier beispielsweise 50 mm sowie einer geringeren Höhe h. Fig. 3 lässt erkennen, dass in die beiden Seitenflächen 15 der Führungsschiene 14 jeweils eine Nut 17 eingeformt ist, die parallel zur Firstfläche 16 der Führungsschiene 14 verläuft sowie mit der anderen Nut 17 fluchtet.

Auf der Führungsschiene 14 lagern -- parallel zu deren Seitenflächen 15 -- in horizontalem Abstand e voneinander zwei Gelenkplatten 20 mit jeweils zwei zueinander rechtwinkligen Seitenkanten 21, 21ₜ; letztere sind durch eine Viertelkreiskontur 22 der Gelenkplatte 20 miteinander verbunden. An jede dieser Gelenkplatten 20 ist im Bereich der unteren Seitenkante oder Fußkante 21ₜ, also zur Führungsschiene 14 hin, ein nahezu rinnenartiger Führungsschlitten 24 angeformt, dessen Innenfläche 26 der Firstfläche 16 der Führungsschiene 14 aufliegt und von dessen Seitenwänden 25 jeweils eine rechtwinklig abragende Innenrippe 27 führend in eine der seitlichen Nuten 17 der Führungsschiene 14 eingreift. Zur Arretierung des Führungsschlittens 24 durchsetzt diesen ein Klinkenknopf 28, der rastend in ein mittiges Schraubloch 18 der Führungsschiene 14 eingesetzt wird.

An den Gelenkplatten 20 ist an ihre zueinander parallelen vertikalen Seitenkanten 21 jeweils ein hohles Stabprofil 30 der freien Länge n durch mehrere Fixierschrauben festgelegt, das also auch parallel zu einem Stabprofil 30 der anderen Gelenkplatte 20 verläuft. Zwischen den beiden Stabprofilen 30 befindet sich ein an ihnen spannbares Verbindungstuch 37.

Von jeder der Gelenkplatten 20 kragen drei Stabprofile 30, 31, 31a ab, die zwischen sich jeweils Winkel w von etwa 45° begrenzen. Während jeder der vertikalen Stabprofile 30wie oben erwähnt -- mittels zweier Fixierschrauben festgelegt ist, ist jedes der anderen Stabprofile 31, 31a durch eine einzige Stiftschraube 32 mit der Gelenkplatte 20 verbunden. Fig. 3 zeigt die beiden Hohlprofile 31, 31a rechteckigen Querschnitts zwischen einer Mutter 34 der Stiftschraube 32 sowie einer Unterlegscheibe 35, die anderseits der Gelenkplatte 20 anliegt. Zwischen den beiden endwärtigen Stabprofilen 30, 31a jeder Seite -- also in dem von jenen beiden Winkeln w bestimmten Feld -- ist eine Bespannung 40 aus Screengewebe, Markisenstoff oder Sonnenschirmgewebe festgelegt sowie durch Verstellung der angelenkten Stabprofile 31, 31ₐ und spannbar.

Fig. 4 zeigt den oben beschriebenen Balkonfächer 40 in aufgespanntem Zustand oberhalb des Frontgeländers 10, von dem beidends ein Seitengeländer 10s ausgeht. Am hausnahen Ende des -- in Frontansicht -- rechten Seitengeländers 10s ist in Fig. 4, 5 der hier ein vertikales Bündel B bildende Balkonfächer 40 in geschlossenem Zustand vor der Hauswand H angedeutet.

Wenn man gemäß Fig. 6 die beiden schwenkbaren Stabprofile 31, 31ₐ der einen Fächerseite parallel zum fixierten Stabprofil 30 belässt, kann man den Balkonfächer 40 der Hauswand H als Wandfächer 42 zuordnen, in dem nur das Verbindungstuch 37 sowie eine Bespannungsseite 38 zwischen dem vertikalen Stabprofil 30 und dem der Führungsschiene 14 benachbarten Schwenkprofil 31a aufgespannt sind.

Fig. 7 zeigt, dass der Balkonfächer 40 am freien Ende der Führungsschiene 14, also in dem vom Frontgeländer 10 und einem Seitengeländer 10ₛ durch ein Vertikalprofil 13 bestimmten Eckbereich E, mit einer Bespannungsseite 38 auskragend festgelegt werden kann.

Eine andere Möglichkeit besteht gemäß Fig. 8, 9, 10 darin, das Verbindungstuch 37 im Eckbereich E des Balkons 12 zwischen den beiden festen Stabprofilen 30 diagonal zu verspannen. Hierzu bietet die Führungsschiene 14 im Eckbereich E ein Gelenk 44 an, das eine Überführung des einen Führungsschlittens 24 in ein anderes Teilgeländer ermöglicht; die beiden Gelenkplatten 20 flankieren also jenes Gelenk 44.

Wie der Balkonfächer 40 nach dem Entfernen des Mittelteils oder Verbindungsstücks 37 in zwei getrennte Fächerhälften oder Fächerteile 42 überführt wird und diese zu jenem Eckgelenk 44 geschoben sowie in diesem richtungsverändert werden, zeigt Fig. 11; die Fächerhälfte 42 wird mittels des Gelenkes 44 auf der Führungsschiene 14 um 180° gedreht und kann so auf der anderen Geländerseite eingesetzt werden.

Fig. 13 verdeutlicht das Entfernen des Mittelteils oder Verbindungstuches 37 sowie das Verschieben der beiden Fächerhälften 42 auf den Seitengeländern 10ₛ zur Hauswand H hin in die Positionen VIₐ und VI_{b} der Fig. 12.

Der besseren Übersicht halber sind die beiden Seitengeländer 10ₛ horizontal gekürzt und einander gegenübergestellt.

Die Fächerhälfte 42 der Fig. 14 ist einem vertikalen, also zur Hauswand H parallel angeordneten Profil 48 benachbart, das beidends von Konsolen 47 gehalten wird. An der Hauswand H ist oberhalb des Profils 48 eine Markise 50 an einer Drehwelle 52 angeordnet und in einem Winkel t von etwa 75° so über den Balkon 12 gespannt, dass sie dessen Frontgeländer 10 um ein Maß i übergreift.

Die Fig. 15, 16 verdeutlichen, dass jenes Profil 48 als Drehprofil ausgebildet sowie mit einem Tuch 54 mehrfach umwickelt ist. Dessen Firstkante 56 verläuft parallel zur Fläche der Markise 50, d. h. sie geht einerseits vom festen Tragprofil 30 der Fächerhälfte 42 aus und endet anderseits gemäß Fig. 16 nahe der oberen Konsole 47 bzw. am oberen Ende des Dachprofils 48. Dieses Seitenrollo 54 füllt erkennbar die firstwärts schräge Seitenöffnung zwischen Balkon 12 und Markise 50 i. w. aus. Nicht erkennbar ist, dass dem Seitenrollo 54 eine innenliegende Feder zugeordnet ist, die das Tuch 54 auf Spannung hält sowie beim Zurückschieben der Fächerhälfte 42 gegen die Spannrichtung x das Tuch 54 selbsttätig aufrollt.

## Patentansprüche

1. Vorrichtung mit zumindest einem an stabartigen Tragelementen (30, 31, 31ₐ) angeordneten, zwischen diesen spannbaren Flächenelementen (37, 38) aus begrenzt dehnbarem Werkstoff, insbesondere aus einer Membrane, wobei
die stabartigen Tragelemente (30, 31, 31ₐ) einends an zumindest einer fixierbar gestalteten Gelenkplatte (20) relativ zueinander schwenkbar angebracht sind, wobei jeweils zwei Tragelemente zueinander in einem Winkel (w) einstellbar sind, dessen Winkelspitze der Gelenkplatte zugeordnet ist.
**dadurch gekennzeichnet,**
**dass** an einer der Seitenkanten (21ₜ) der Gelenkplatte (20) letztere mit einem Führungsschlitten (24) verbunden sowie dieser auf eine Führungsschiene (14) der Vorrichtung aufsetzbar und an dieser verschiebbar gestaltet ist.

2. Vorrichtung nach Anspruch 1, **dadurch gekennzeichnet, dass** die Gelenkplatte (20) im Bereich ihrer Seiten-oder Fußkante (21ₜ) mit dem Führungsschlitten (24) verschweißt ist.

3. Vorrichtung nach einem der Ansprüche 1 oder 2, **dadurch gekennzeichnet, dass** die Führungsschiene (14) horizontal angeordnet ist.

4. Vorrichtung nach Anspruch 3, **dadurch gekennzeichnet, dass** zwei zueinander winkelig -- insbesondere rechtwinkelig -- verlaufende Führungsschienen (14) einen Eckbereich (E) bestimmen.

5. Vorrichtung nach einem der Ansprüche 1 bis 4, **dadurch gekennzeichnet, dass** der Querschnitt des Führungsschlittens (24) rinnenartig gestaltet sowie dem Querschnitt der Führungsschiene (14) angepasst ist, deren Firstfläche (16) er etwa aufliegt.

6. Vorrichtung nach Anspruch 5, **gekennzeichnet durch** seitliche Innenrippen (27) des rinnenartigen Führungsschlittens (24), die in entsprechende seitliche Nuten (17) der Führungsschiene (14) eingreifen.

7. Vorrichtung nach einem der Ansprüche 1 bis 6, **dadurch gekennzeichnet, dass** der Führungsschlitten (24) durch zumindest einen Klinkenknopf (28) od.dgl. Fixierorgan an der Führungsschiene (14) festlegbar ist.

8. Vorrichtung nach wenigstens einem der Ansprüche 1 bis 7, **dadurch gekennzeichnet, dass** an der Gelenkplatte (20) etwa parallel zu deren vom Führungsschlitten (24) aufragenden Seitenkanten (21) ein Stabprofil (30) als Tragelement festliegt.

9. Vorrichtung nach Anspruch 8, **dadurch gekennzeichnet, dass** dem Stabprofil (30) in radialem Abstand (e) ein entsprechendes Stabprofil einer zweiten Gelenkplatte (20) etwa parallel zugeordnet ist.

10. Vorrichtung nach einem der Ansprüche 8 oder 9, **dadurch gekennzeichnet, dass** an der Gelenkplatte (20) zwei weitere Stabprofile (31, 31a) als Tragelemente angelenkt und relativ zum festliegenden Stabprofil (30) schwenkbar sind.

11. Vorrichtung nach Anspruch 10, **dadurch gekennzeichnet, dass** die Stabprofile (30, 31, 31ₐ) etwa von gleicher freier Länge (n) sind, in der sie ihre Gelenkplatte (20) überragen.

12. Vorrichtung nach Anspruch 10 oder 11, **dadurch gekennzeichnet, dass** die als Hohlprofile gestalteten schwenkbaren Stabprofile (31, 31ₐ) jeweils durch eine sie durchsetzende Schraube (32) mit der Gelenkplatte (20) verbunden sind.

13. Vorrichtung nach wenigstens einem der Ansprüche 10 bis 12, **dadurch gekennzeichnet, dass** sie als Balkonfächer (40) beidseits eines beide festliegenden Stabprofile (30) verbindenden Tuches als Verbindungsstück (37) jeweils eine zwischen den Stabprofilen (30, 31, 31ₐ) verlaufende Bespannungsseite (38) aufweist.

14. Vorrichtung nach Anspruch 13, **dadurch gekennzeichnet, dass** bei paralleler Stellung der schwenkbaren Stabprofile (31, 31ₐ) der einen Gelenkplatte (20) der aufgespannte Teil des Balkonfächers (40) am Ausgangspunkt der Führungsschiene (14) von einer
Geländewand (H) einen das entsprechende Eck schützenden Wandfächer bildet.

## Claims

1. A device with at least one area element (37, 38) of a material with limited elasticity, particularly of a membrane, which is arranged on and can be tensioned between rod-like support elements (30, 31, 31ₐ), wherein
the rod-like support elements (30, 31, 31ₐ) are on one end attached to at least one fixable hinge plate (20) such that they can be pivoted relative to one another, and wherein two support elements can respectively be adjusted relative to one another by an angle (w), the vertex of which is assigned to the hinge plate,
**characterized in**
**that** the hinge plate (20) is on one of its lateral edges (21ₜ) connected to a guide carriage (24), and in that this guide carriage can be placed onto a guide rail (14) of the device and is designed to be displaceable thereon.

2. The device according to Claim 1, **characterized in that** the hinge plate (20) is welded to the guide carriage (24) in the region of its lateral or footing edge (21ₜ).

3. The device according to one of Claims 1 or 2, **characterized in that** the guide rail (14) is arranged horizontally.

4. The device according to Claim 3, **characterized in that** two guide rails (14) extending angular -- particularly rectangular -- to one another define a corner region (E).

5. The device according to one of Claims 1 to 4, **characterized in that** the cross section of the guide carriage (24) is realized in a groove-like fashion and adapted to the cross section of the guide rail (14), on the ridge area (16) of which it approximately rests.

6. The device according to Claim 5, **characterized by** lateral inner ribs (27) of the groove-like guide carriage (24) that engage into corresponding lateral channels (17) of the guide rail (14).

7. The device according to one of Claims 1 to 6, **characterized in that** the guide carriage (24) can be fixed on the guide rail (14) by means of at least one latch handle (28) or a similar fixing element.

8. The device according to at least one of Claims 1 to 7, **characterized in that** a support element in the form of a rod profile (30) is fixed on the hinge plate (20) approximately parallel to its lateral edges (21) that rise from the guide carriage (24).

9. The device according to Claim 8, **characterized in that** a corresponding rod profile of a second hinge plate (20) is assigned approximately parallel to the rod profile (30) at a radial distance (e).

10. The device according to one of Claims 8 or 9, **characterized in that** two additional support elements in the form of rod profiles (31, 31a) are coupled to the hinge plate (20) and can be pivoted relative to the fixed rod profile (30).

11. The device according to Claim 10, **characterized in that** the rod profiles (30, 31, 31ₐ) have approximately the same free length (n), by which they project from their hinge plate (20).

12. The device according to Claim 10 or 11, **characterized in that** the pivotable rod profiles (31, 31ₐ) are realized in the form of hollow profiles and respectively connected to the hinge plate (20) by means of screws (32) extending through said rod profiles.

13. The device according to at least one of Claims 10 to 12, **characterized in that** it features fan-like balcony partitions (40) in the form of a fabric cover (38) that respectively extends between the rod profiles (30, 31, 31ₐ) to both sides of a connecting piece (37) in the form of a fabric that connects both fixed rod profiles (30).

14. The device according to Claim 13, **characterized in that**, when the pivotable rod profiles (31, 31ₐ) of one hinge plate (20) are in a parallel position, the unfolded part of the fan-like balcony partition (40) forms a wall fan that protects the corresponding corner at the point of origin of the guide rail (14) from a site wall (H).

## Revendications

1. Dispositif doté d'au moins un élément de surface (37, 38), disposé sur des éléments de support (30, 31, 31ₐ) en forme de barre et étirable entre ceux-ci, en matériau extensible de manière limitée, en particulier en une membrane,
les éléments de support (30, 31, 31ₐ) en forme de barre étant montés de manière pivotante les uns par rapport aux autres à une extrémité sur au moins une plaque d'articulation (20) configurée de manière à pouvoir être fixée, deux éléments de support respectifs pouvant être ajustés l'un par rapport à l'autre suivant un angle (w) dont le sommet est associé à la plaque d'articulation,
**caractérisé en ce**
**qu'**au niveau de l'une des arêtes latérales (21ₜ) de la plaque d'articulation (20), celle-ci est reliée à un coulisseau de guidage (24) et celui-ci peut être placé sur un rail de guidage (14) du dispositif et est configuré de manière à pouvoir coulisser sur celui-ci.

2. Dispositif selon la revendication 1, **caractérisé en ce que** la plaque d'articulation (20) est, dans la région de son arête latérale ou de base (21ₜ), soudée sur le coulisseau de guidage (24).

3. Dispositif selon l'une quelconque des revendications 1 et 2, **caractérisé en ce que** le rail de guidage (14) est disposé horizontalement.

4. Dispositif selon la revendication 3, **caractérisé en ce que** deux rails de guidage (14) s'étendant de manière angulaire, en particulier perpendiculairement, l'un à l'autre définissent une région de coin (E).

5. Dispositif selon l'une quelconque des revendications 1 à 4, **caractérisé en ce que** la section transversale du coulisseau de guidage (24) est configurée en forme de rainure et est adaptée à la section transversale du rail de guidage (14) sur la surface de faîte (16) duquel il repose approximativement.

6. Dispositif selon la revendication 5, **caractérisé par** des nervures internes latérales (27) du coulisseau de guidage (24) en forme de rainure, lesquelles s'engagent dans des rainures latérales (17) correspondantes du rail de guidage (14).

7. Dispositif selon l'une quelconque des revendications 1 à 6, **caractérisé en ce que** le coulisseau de guidage (24) peut être fixé au rail de guidage (14) par au moins une tête de cliquet (28) ou un organe de fixation similaire.

8. Dispositif selon au moins l'une quelconque des revendications 1 à 7, **caractérisé en ce qu'**un profilé de barre (30) faisant office d'élément de support est fixe sur la plaque d'articulation (20) approximativement parallèlement à ses arêtes latérales (21) se dressant à partir du coulisseau de guidage (24).

9. Dispositif selon la revendication 8, **caractérisé en ce qu'**au profilé de barre (30) est associé approximativement parallèlement, à une distance radiale (e), un profilé de barre correspondant d'une deuxième plaque d'articulation (20).

10. Dispositif selon l'une quelconque des revendications 8 et 9, **caractérisé en ce que** deux profilés de barre supplémentaires (31, 31ₐ) faisant office d'éléments de support sont articulés sur la plaque d'articulation (20) et sont pivotants par rapport au profilé de barre fixe (30).

11. Dispositif selon la revendication 10, **caractérisé en ce que** les profilés de barre (30, 31, 31ₐ) sont approximativement de même longueur libre (n) sur laquelle ils dépassent de leur plaque d'articulation (20).

12. Dispositif selon la revendication 10 ou 11, **caractérisé en ce que** les profilés de barre pivotants (31, 31ₐ) configurés sous forme de profilés creux sont reliés à la plaque d'articulation (20) respectivement par une vis (32) les traversant.

13. Dispositif selon au moins l'une quelconque des revendications 10 à 12, **caractérisé en ce qu'**il comprend respectivement un côté de toile (38) s'étendant entre les profilés de barre (30, 31, 31ₐ) en tant qu'éventail pour balcon (40) des deux côtés d'une étoffe faisant office de pièce de liaison (37) reliant les deux profilés de barre fixes (30).

14. Dispositif selon la revendication 13, **caractérisé en ce qu'**en cas de positionnement parallèle des profilés de barre pivotants (31, 31ₐ) de l'une des plaques d'articulation (20), la partie tendue de l'éventail pour balcon (40) forme un éventail formant paroi protégeant le coin correspondant au point de départ du rail de guidage (14) à partir d'une paroi de zone (H).
